# EUROPÄISCHE PATENTSCHRIFT

(11) **EP 1 230 483 B1**
(45) Veröffentlichungstag und Bekanntmachung des Hinweises auf die Patenterteilung: **27.07.2005**
(21) Anmeldenummer: 00979565.9
(22) Anmeldetag: 15.11.2000
(51) Int. Cl.: F04B 27/08, F04B 27/10, F04B 39/00

(54) **KOLBENMASCHINE, INSBESONDERE VERDICHTER**
PISTON ENGINE, ESPECIALLY A COMPRESSOR
MOTEUR A PISTONS, EN PARTICULIER COMPRESSEUR

(30) Priorität: 15.11.1999 DE 19954863
(43) Veröffentlichungstag der Anmeldung: 14.08.2002
(73) Patentinhaber: Zexel Valeo Compressor Europe GmbH, 68766 Hockenheim (DE)
(72) Erfinder: HESSE, Ullrich, 71563 Affalterbach (DE); SCHWARZKOPF, Otfried, 71106 Magstadt (DE); KANTERS, Petra, 70197 Stuttgart (DE)
(74) Vertreter: Popp, Eugen, Dr.
(86) Internationale Anmeldenummer: PCT/EP2000/011312
(87) Internationale Veröffentlichungsnummer: WO 2001/036822

(56) Entgegenhaltungen:
- DE-A- 4 200 495
- US-A- 4 683 803
- US-A- 4 763 563
- US-A- 5 789 038
- PATENT ABSTRACTS OF JAPAN vol. 1997, no. 06, 30. Juni 1997 (1997-06-30) & JP 09 053563 A (TOYOTA AUTOM LOOM WORKS LTD), 25. Februar 1997 (1997-02-25)

## Beschreibung

Die Erfindung betrifft eine Kolbenmaschine mit mindestens einem Kolben, einer Antriebswelle und einem Koppelmechanismus, der den Kolben mit der Antriebswelle verbindet, wobei der Koppelmechanismus eine Taumelscheibe, die drehbar an einer Schrägscheibe gelagert ist, sowie eine mit dem Kolben verbundene Kolbenstange aufweist.

Eine derartige Kolbenmaschine ist aus der US-A-5 789 038 bekannt. Die Taumelscheibe der bekannten Kolbenmaschine besteht aus Stahl. Bezüglich des Materials der Kolbenstange und des Kolbens werden keine Angaben gemacht. Dabei ist jedoch darauf hinzuweisen, dass in der Regel auch diese Teile aus Stahl hergestellt sind. Stahl hat den Nachteil, dass die Schmieranforderungen relativ hoch sind, insbesondere bei hochtourigen Kolbenmaschinen, wie z.B. Kompressoren für die Klimaanlage eines Kraftfahrzeuges. Darüber hinaus hat Stahl den Nachteil einer relativ schwergewichtigen Bauweise.

Der vorliegenden Erfindung liegt daher die Aufgabe zugrunde, eine Kolbenmaschine der eingangs genannten Art zu schaffen, die im Vergleich zum Stand der Technik leichtgewichtig ist und deren Schmieranforderungen gering sind.

Diese Aufgabe wird durch die kennzeichnenden Merkmale des Patentanspruches 1 gelöst. Dementsprechend unterscheidet sich die erfindungsgemäße Kolbenmaschine vom Stand der Technik dadurch, dass die Taumelscheibe, die Kolbenstange und der Kolben aus Kunststoff bestehen. Dadurch verringern sich die Anforderungen an die Schmierung der bewegten Teile. Gleichzeitig zeichnet sich die erfindungsgemäße Konstruktion durch eine erheblich leichtere Bauweise aus. Durch geringere Massenträgheiten lassen sich auch die Laufgeräusche merklich reduzieren. Dies ist insbesondere bei Kompressoren für die Klimaanlage eines Kraftfahrzeuges von Bedeutung, weil dadurch der Komfort beispielsweise im Innenraum eines Kraftfahrzeuges erheblich erhöht wird. Schließlich eröffnet die leichtere Formgebung von Kunststoff die Möglichkeit, bisher getrennte Bauteile einstückig auszuführen, was zu einer verringerten Teileanzahl und somit verringerten Herstellungs- und Montagekosten führt. Auch die Tatsache, dass keine spanende Bearbeitung mehr erforderlich ist, führt zu Kosten- und Materialeinsparungen und zu einer Verringerung des Arbeitsaufwandes. Grundsätzlich ist es bei der erfindungsgemäßen Konstruktion auch denkbar, auf eine gesonderte Schmierung gänzlich zu verzichten. Damit kann z.B. ein ölfreier Verdichter für die Klimaanlage eines Kraftfahrzeuges realisiert werden, wenn auch die übrigen Bauteile so ausgeführt sind, dass sie über eine Selbstschmierung hinaus keine separate Schmierung benötigen.

Vorzugsweise ist die Kolbenstange ein hohles Spritzgussteil. Auf diese Weise lassen sich die Anforderungen an die Kolbenstange, nämlich einerseits ausreichende Biegesteifigkeit, um die Druckkräfte auf den Kolben zu übertragen, andererseits ausreichende Verformbarkeit, um ohne große Verluste die Relativbewegungen zwischen Kolben und Taumelscheibe aufnehmen zu können, in besonders einfacher Weise einhalten. Zu diesem Zweck kann vorgesehen sein, dass die Kolbenstange, in einem Querschnitt senkrecht zur Längsachse betrachtet, eine sich in Umfangsrichtung periodisch ändernde Wandstärke aufweist. Diese Ausgestaltung ist in Verbindung mit der Verwendung von glasfaserverstärktem thermoplastischem Kunststoff für die Kolbenstange dahingehend vorteilhaft, dass bei geringer Wandstärke eine hohe Steifigkeit erzielt werden kann.

Ferner kann vorgesehen sein, dass die Kolbenstange im Bereich des Übergangs in die Taumelscheibe mit größerer Wandstärke ausgeführt ist. Auf diese Weise wird gewährleistet, dass die kritische Knickspannung in diesem Bereich derart erhöht wird, dass die auftretenden Druckkräfte problemlos übertragen werden können.

Die Erfindung wird nachstehend unter Bezugnahme auf verschiedene Ausführungsformen beschrieben, die in den beigefügten Zeichnungen dargestellt sind. In diesen zeigen:
- Fig. 1: in einer schematischen Schnittansicht einen Axialkolbenverdichter gemäß einer ersten Ausführungsform der Erfindung;
- Fig. 2: in einer Prinzipskizze einen Axialkolbenverdichter gemäß einer zweiten Ausführungsform der Erfindung;
- Fig. 3: einen Querschnitt entlang der Ebene V von Fig. 2;
- Fig. 4: in einem schematischen Schnitt einen Kolbenverdichter gemäß einer dritten Ausführungsform der Erfindung in einer ersten Stellung; und
- Fig. 5: in einem schematischen Schnitt den Kolbenverdichter von Fig. 4 in einer zweiten Stellung.

In Fig. 1 ist schematisch eine Kolbenmaschine gemäß einer ersten Ausführungsform dargestellt. Es handelt sich um einen Axialkolbenverdichter, der eine Antriebswelle 10 enthält, die in einem Gehäuse 12 gelagert ist. Mit der Antriebswelle 10 ist drehfest eine Schrägscheibe verbunden, die zwischen einer Stellung, in der sie sich etwa senkrecht zur Längsachse der Antriebswelle 10 erstreckt, und einer maximal gekippten Stellung verschwenkt werden kann, die in Figur 1 gezeigt ist. Die Stellung, die die Schrägscheibe im Betrieb einnimmt, stellt sich in Abhängigkeit von der Differenz zwischen den beiden Kolbenseiten (Gehäusedruck und Verdichterinnendruck) sowie durch die Verdichterdrehzahl und die Federkraft einer Feder 16 ein, welche die Schrägscheibe auf der Antriebswelle 10 verschieben kann, wobei sich die Schrägscheibe an einem Halter 17 abstützt, so dass sie bei einer Verschiebung auf der Antriebswelle verschwenkt wird. Geregelt wird der Verdichter durch Variation des Gehäusedrucks.

An der Schrägscheibe ist drehbar eine Taumelscheibe 18 mittels radialen und axialen Wälzlagern 20, 22 gelagert. An der Taumelscheibe 18 ist ein Kugelkopf 24 ausgebildet, der in einer geeigneten Kulisse im Gehäuse 12 geführt wird, so dass die Taumelscheibe 18 relativ zum Gehäuse drehfest gehalten wird.

An der Taumelscheibe 18 sind mehrere Kugelgelenke 26 ausgebildet, mittels denen jeweils eine Kolbenstange 28 zug- und druckfest, aber schwenkbar an der Taumelscheibe 18 gelagert ist. Das andere Ende jeder Kolbenstange 28 ist mittels eines weiteren Kugelgelenks 30 zug- und druckfest mit einem Kolben 32 gekoppelt. Jeder Kolben 32 ist in einem Zylinder 34 verschiebbar, dessen Mittelachse parallel zur Längsachse der Antriebswelle 10 verläuft. In der Zeichnung sind nur zwei Kolben gezeigt; tatsächlich kann der Verdichter mehr (üblicherweise bis zu sieben) Kolben enthalten.

Wenn die Antriebswelle 10 in Drehung versetzt wird und die Schrägscheibe sich in einer Stellung schräg zur Antriebswelle befindet, führt jede Kolbenstange 28 eine hin- und hergehende Bewegung aus, so dass auch die Kolben 32 eine hin- und hergehende Bewegung in den entsprechenden Zylindern 34 ausführen. Diese Bewegung kann dazu genutzt werden, beispielsweise ein Kältemittel zu verdichten, wenn die Axialkolbenverdichter als Kältemittelverdichter für eine Klimaanlage verwendet wird.

Um hinsichtlich der Schmierung insbesondere in den Kugelgelenken 26, 30 nur sehr geringe Anforderungen einhalten zu müssen, sind die Taumelscheibe 18, die Kolbenstange 28 und die Kolben 32 aus Kunststoff hergestellt. Ferner ergeben sich so geringe Massenträgheiten, was sowohl die erforderliche Antriebsleistung als auch das beim Betrieb auftretende Laufgeräusch positiv beeinflusst. Wenn ein selbstschmierender Kunststoff gewählt wird, kann auf eine Schmierung vollständig verzichtet werden.

Fig. 2 ist eine Prinzipskizze eines Axialkolbenverdichters gemäß einer weiteren Ausführungsform gezeigt. Diese Ausführungsform basiert hinsichtlich ihrer Funktion auf dem Axialkolbenverdichter von Fig. 1, verwendet also eine Taumelscheibe 18, die relativ zur Schrägscheibe drehbar ist, während sie relativ zum Gehäuse eine taumelnde, nicht aber eine drehende Bewegung ausführt. Im Gegensatz zur Ausgestaltung gemäß Fig. 1, bei der gelenkig mit dem Kolben und der Taumelscheibe 18 verbundene Kolbenstangen 28 verwendet werden, sind bei dieser Ausführungsform der gesamte Koppelmechanismus, also die Taumelscheibe 18 und die Kolbenstange 28, sowie die Kolben 32 einstückig miteinander aus Kunststoff ausgebildet. Die während des Betriebs auftretenden Relativbewegungen werden vollständig von der Kolbenstange 28 ermöglicht, die zu diesem Zweck mit der erforderlichen Elastizität ausgeführt ist. Im Hinblick auf die erforderliche Knicksteifigkeit der Kolbenstange 28 ist es vorteilhaft, diese am Übergang in die Taumelscheibe 18 mit vergrößertem Querschnitt auszuführen.

In Fig. 2 sind die verschiedenen geometrischen Konstellationen gezeigt, die während des Betriebs des Axialkolbenverdichters auftreten können. Die Momentaufnahme mit der senkrecht zur Längsachse der Antriebswelle 10 ausgerichteten Taumelscheibe 18 entspricht entweder einem Betrieb ohne Förderleistung oder, beim Betrieb mit gekippter Taumelscheibe, dem Moment, in welchem die Kolbenstange 28 einen der beiden Radien der Taumelscheibe schneidet, die senkrecht zur Antriebswelle 10 sind. In diesem Zustand hat das mit der Taumelscheibe 18 verbundene Ende der Kolbenstange 28 den maximal möglichen radialen Abstand von der Antriebswelle. Mit den Bezugszeichen 18', 28' und 32' ist die Stellung des Koppelmechanismus und des Kolbens 32 gezeigt, in der der Kolben sich in einer Endstellung seines Hubes befindet, nämlich am Übergang vom Saughub zum Druckhub. Mit den Bezugszeichen 18", 28" und 32" sind der Koppelmechanismus und der Kolben in der Stellung gezeigt, in der sie den maximalen Hub H zurückgelegt haben und sich der Kolben in seiner anderen Endstellung nach dem Ausführen des Druckhubes befindet. In den beiden Stellungen 28', 28" befindet sich das mit der Taumelscheibe 18 verbundene Ende der Kolbenstange im maximal möglichen radialen Abstand von der Antriebswelle 10. Das mit dem Kolben 32 verbundene Ende der Kolbenstange ist in einem mittleren radialen Abstand von der Antriebswelle 10 angeordnet. Somit muß die Kolbenstange 28 mittels ihrer Eigenelastizität eine periodische Bewegung des mit der Taumelscheibe 18 verbundenen Endes der Kolbenstange 28 in radialer Richtung um einen Mittelwert mit einer Amplitude von Δx ermöglichen, die der Differenz zwischen dem maximalen Radius und dem minimalen Radius des mit der Taumelscheibe 18 verbundenen Endes der Kolbenstange entspricht. Zusätzlich muß die Kolbenstange eine Kippbewegung ermöglichen, die aus der Schzägstellung der Schrägscheibe und somit der Taumelscheibe 18 um den Winkel α resultiert.

Ein geeignetes Material, welches die erforderliche Elastizität bei gleichzeitig ausreichender Druckfestigkeit bietet, sind glasfaserverstärkte thermoplastische Kunststoffe, beispielsweise Ticona, GE 1000 und GE 4001. Die Teile können spritzgegossen werden, wobei insbesondere die Kolbenstange 28 als Hohlprofil ausgeführt wird. Ein besonders geeigneter Querschnitt ist in Fig. 3 gezeigt. Die Kolbenstange weist einen Innenhohlraum mit kreisförmigem Querschnitt und einem Durchmesser d von etwa 4 mm auf, während der maximale Außendurchmesser D zwischen 6 und 8 mm beträgt. Die Außenkontur ist, betrachtet in einem Querschnitt senkrecht zur Längsachse der Kolbenstange 28, in Umfangsrichtung gewellt ausgeführt, so dass sich die Wandstärke periodisch ändert. Dieses Profil bietet bei vergleichsweise geringer Wandstärke eine hohe Steifigkeit, mit der die erforderliche Knickfestigkeit erzielt wird.

In den Figuren 4 und 5 ist eine Kolbenmaschine gemäß einer vierten Ausführungsform dargestellt. Es handelt sich hier um eine Hubkolbenmaschine, bei der die Antriebswelle 10 als Kurbelwelle ausgeführt ist. Mit der Kurbelwelle ist eine Kolbenstange 28 verbunden, die einstückig mit einem Kolben 32 ausgebildet ist. Der Kolbenstange 28 und der Kolben bestehen vergleichbar der Ausführungsform von Fig. 2 aus Kunststoff, so dass aufgrund der Eigenelastizität der Kolbenstange 28 auf ein Pleuellager im Kolben verzichtet werden kann. Auch verringern sich die Anforderungen an die Schmierung des Gleitlagers zwischen der Kurbelwelle und der Kolbenstange.

### Bezugszeichenliste

- 10: Antriebswelle
- 12: Gehäuse
- 14: Schrägscheibe
- 16: Feder
- 17: Halter
- 18: Taumelscheibe
- 20: Wälzlager
- 22: Wälzlager
- 24: Kugelkopf
- 26: Kugelgelenk
- 28: Kolbenstange
- 30: Kugelgelenk
- 32: Kolben
- 34: Zylinder
- 36: Gleitstein
- 38: Lauffläche
- 40: Schwenkfläche
- 42: Gelenkschale

## Patentansprüche

1. Kolbenmaschine mit mindestens einem Kolben (32), einer Antriebswelle (10) und einem Koppelmechanismus, der den Kolben mit der Antriebswelle verbindet, wobei der Koppelmechanismus eine Taumelscheibe (18), die drehbar an einer Schrägscheibe (14) gelagert ist, sowie eine mit dem Kolben verbundene Kolbenstange (28) aufweist,
**dadurch gekennzeichnet, daß**
die Taumelscheibe (18), die Kolbenstange (28) und der Kolben (32) aus Kunststoff bestehen.

2. Kolbenmaschine nach Anspruch 1,
**dadurch gekennzeichnet, daß**
die Taumelscheibe (18), die Kolbenstange (28) und der Kolben (32) einstückig ausgebildet sind.

3. Kolbenmaschine nach Anspruch 2,
**dadurch gekennzeichnet, daß**
die Kolbenstange (28) ein hohles Spritzgußteil ist.

4. Kolbenmaschine nach einem der Ansprüche 2 und 3,
**dadurch gekennzeichnet, daß**
die Kolbenstange (28), in einem Querschnitt senkrecht zur Längsachse betrachtet, eine sich in Umfangsrichtung periodisch ändernde Wandstärke aufweist.

5. Kolbenmaschine nach einem der Ansprüche 2 bis 4,
**dadurch gekennzeichnet, daß**
die Kolbenstange (28) aus glasfaserverstärktem thermoplastischem Kunststoff besteht.

6. Kolbenmaschine nach einem der Ansprüche 2 bis 5,
**dadurch gekennzeichnet, daß**
die Kolbenstange (28) im Bereich des Übergangs in die Taumelscheibe (18) mit größerer Wandstärke ausgeführt ist.

## Claims

1. Piston machine having at least one piston (32), a drive shaft (10) and a coupling mechanism which connects the piston to the drive shaft, the coupling mechanism comprising a wobble plate (18), which is rotatably mounted on an angled plate (14), and a piston rod (28) connected to the piston,
**characterised in that**
the wobble plate (18), the piston rod (28) and the piston (32) are made from plastics material.

2. Piston machine according to claim 1,
**characterised in that**
the wobble plate (18), the piston rod (28) and the piston (32) are of integral construction.

3. Piston machine according to claim 2,
**characterised in that**
the piston rod (28) is a hollow injection-moulded part.

4. Piston machine according to one of claims 2 and 3,
**characterised in that**,
seen in a cross-section perpendicular to the longitudinal axis, the piston rod (28) has a wall thickness changing periodically in the peripheral direction.

5. Piston machine according to one of claims 2 to 4,
**characterised in that**
the piston rod (28) is made from glass-fibre-reinforced thermoplastic material.

6. Piston machine according to one of claims 2 to 5,
**characterised in that**
the piston rod (28) is constructed with a relatively large wall thickness in the region of transition into the wobble plate (18).

## Revendications

1. Machine à piston comprenant au moins un piston (32), un arbre d'entraînement (10) et un mécanisme de couplage qui relie le piston à l'arbre d'entraînement, dans lequel le mécanisme de couplage comporte un disque en nutation (18) qui est monté de manière à pouvoir tourner sur un plateau oscillant (14), ainsi qu'une tige de piston (28) reliée au piston, **caractérisée en ce que** le disque en nutation (18), la tige de piston (28) et le piston (32) sont réalisés en matière plastique.

2. Machine à piston selon la revendication 1, **caractérisée en ce que** le disque en nutation (18), la tige de piston (28) et le piston (32) sont réalisés d'une seule pièce.

3. Machine à piston selon la revendication 2, **caractérisée en ce que** la tige de piston (28) est une pièce moulée par injection creuse.

4. Machine à piston selon l'une des revendications 2 et 3, **caractérisée en ce que** la tige de piston (28), quand on regarde dans une vue en coupe perpendiculaire à l'axe longitudinal, comporte une épaisseur de paroi variant périodiquement dans la direction circonférentielle.

5. Machine à piston selon l'une des revendications 2 à 4, **caractérisée en ce que** la tige de piston (28) est réalisée dans une matière thermoplastique renforcée par fibres de verre.

6. Machine à piston selon l'une des revendications 2 à 5, **caractérisée en ce que** la tige de piston (28) est réalisée avec une épaisseur plus grande dans la zone du passage au disque en nutation (18).
